# EUROPÄISCHE PATENTSCHRIFT

(11) **EP 0 815 578 B1**
(45) Veröffentlichungstag und Bekanntmachung des Hinweises auf die Patenterteilung: **31.03.1999**
(21) Anmeldenummer: 96938966.7
(22) Anmeldetag: 17.10.1996
(51) Int. Cl.: H01J 5/60, H01K 1/46

(54) **KITTLOS GESOCKELTE ELEKTRISCHE LAMPE**
ELECTRIC LAMP WITH UNCEMENTED BASE
LAMPE ELECTRIQUE MUNIE D'UN CULOT SANS CIMENT

(30) Priorität: 11.01.1996 DE 19600714
(43) Veröffentlichungstag der Anmeldung: 07.01.1998
(73) Patentinhaber: Patent-Treuhand-Gesellschaft für elektrische Glühlampen mbH, 81543 München (DE)
(72) Erfinder: HELBIG, Peter, D-89567 Sontheim (DE); STEINER, Hermann, D-89542 Herbrechtingen (DE)
(86) Internationale Anmeldenummer: DE9601982
(87) Internationale Veröffentlichungsnummer: WO9725733

(56) Entgegenhaltungen:
- DD-A- 205 773
- DD-A- 245 347
- DE-A- 3 344 356
- DE-U- 8 907 108
- GB-A- 2 223 300
- US-A- 4 412 273

## Beschreibung

Die Erfindung betrifft eine kittlos gesockelte elektrische Lampe gemäß dem Oberbegriff des Patentanspruchs 1 oder 4 bzw. eine kittlos gesockelte elektrische Lampe und einen Reflektor gemäß dem Oberbegriff des Patentanspruches 16 oder 17.

Eine derartige kittlos gesockelte elektrische Lampe ist beispielsweise in der amerikanischen Patentschrift US 4 412 273 offenbart. Bei der hier beschriebenen Lampe handelt es sich um eine einseitig gesockelte Halogenglühlampe zur Verwendung in einem Kraftfahrzeugscheinwerfer. Diese Lampe besitzt einen aus Metall- und Kunststoffteilen aufgebauten Lampensockel. Der Lampensockel weist einen napfartigen metallischen Fixring, eine metallische Trägerhülse und ein mit den elektrischen Anschlüssen der Lampe versehenes Sockelunterteil aus Kunststoff auf. Die Trägerhülse ragt teleskopartig aus dem Sockelunterteil, in dem sie verankert ist, heraus und ist durch mehrere angeformte Schweißfahnen mit dem Fixring verschweißt. Der Fixring besitzt eine Aussparung, in der der Quetschfuß des Lampenkolbens fixiert ist. Das aus Kunststoff bestehende Sockelunterteil weist einen ringförmigen Flansch und einen Justierteller auf. Zwischen dem Flansch und dem Justierteller befindet sich eine ringförmig umlaufende Nut zur Aufnahme eines Dichtungsringes, der die als Lampenfassung ausgebildete Reflektoröffnung abdichtet. Der Justierteller schließt ungefähr mit der Innenseite des Reflektors ab.

Nachteilig ist, daß hier der aus Kunststoff bestehende Justierteller des Sockelunterteils direkt der von der Lampe ausgehenden Infrarot-Strahlung ausgesetzt ist, weil der Kunststoff beim Erwärmen zum Ausdampfen neigt, wodurch der Reflektor getrübt wird. Außerdem besitzt der Kunststoff einen vergleichsweise hohen thermischen Ausdehnungskoeffizienten, so daß eine Erwärmung des Justiertellers durch Bestrahlung mit der von der Lampe erzeugten Infrarotstrahlung eine Dejustage der Lichtquelle verursacht. Ferner hat die teleskopartige Ausbildung der Trägerhülse den Nachteil, daß die Lampe eine vergleichsweise große Baulänge besitzt und entsprechend tiefe Reflektoren voraussetzt.

Es ist die Aufgabe der Erfindung, eine kittlos gesockelte elektrische Lampe zum Einbau in einen Reflektor mit einem verbesserten Lampensockel bereitzustellen.

Diese Aufgabe wird erfindungsgemäß durch die kennzeichnenden Merkmale der Patentansprüche 1, 4, 16 oder 17 gelöst. Besonders vorteilhafte Ausführungen der Erfindung sind in den Unteransprüchen beschrieben.

Die erfindungsgemäße kittlos gesockelte elektrische Lampe ist zum Einsatz in einen Reflektor, beispielsweise den Reflektor eines Kraftfahrzeugscheinwerfers, vorgesehen. Diese Lampe besitzt einen aus Metall- und Kunststoffteilen aufgebauten Lampensockel. Der Lampensockel weist ein metallisches Halterteil, in dem der Lampenkolben fixiert ist, eine das Halterteil tragende metallische Trägerhülse und ein mit den elektrischen Anschlüssen der Lampe versehenes Kunststoffsockelteil auf, in dem die Trägerhülse verankert ist.

Das Kunststoffsockelteil besitzt mehrere in einer gemeinsamen Ebene liegende Referenznasen, die einerseits zur Halterung der Lampe im Reflektor dienen, andererseits aber auch die Lage der Lichtquelle im Reflektor bestimmen und während der Lampensockelmontage die Referenzebene für die Justage der Lichtquelle definieren. Diese aus Kunststoff bestehenden Referenznasen greifen in die als Lampenfassung ausgebildete Öffnung des Reflektors ein und werden erfindungsgemäß durch jeweils eine an die metallische Trägerhülse angeformte Abdecklasche abgedeckt, so daß die Referenznasen gegen die von der Lampe erzeugte elektromagnetische Strahlung, insbesondere gegen die Infrarotstrahlung, abgeschirmt werden. Zu diesem Zweck decken die Abdecklaschen vorteilhafterweise die dem Lampenkolben zugewandte Oberseite der Referenznasen ab. Die Abdecklaschen verhindern einerseits, daß die aus Kunststoff bestehenden Referenznasen ausdampfen und den Reflektor trüben und andererseits, daß die Lichtquelle durch die Wärmeausdehnung der Referenznasen aus ihrer ursprünglich exakt eingestellten Lage wandert. Die metallischen Abdecklaschen besitzen eine deutliche geringere Wärmeausdehnung und auch eine höhere Steifheit als die aus Kunststoff bestehenden Referenznasen und beugen einer wärmebedingten Verformung der Referenznasen und der damit verknüpften Dejustage der Lichtquelle im Reflektor vor. Sie verleihen dem Lampensockel im Bereich der Referenznasen, insbesondere im erhitzten Zustand, eine höhere mechanische Stabilität.

Bei einem anderen Ausführungsbeispiel der Erfindung wird die Aufgabe der Erfindung dadurch gelöst, daß die in die als Lampenfassung ausgebildete Öffnung des Reflektors eingreifenden Referenznasen aus Metall bestehen und einteilig mit der metallischen Trägerhülse ausgebildet sind. Durch diese Maßnahmen wird dem Lampensockel eine höhere mechanische Stabilität verliehen und außerdem einer Dejustage der Lichtquelle im Reflektor, bedingt durch die Wärmeausdehnung des Lampensockels, vorgebeugt.

Die Trägerhülse besteht vorteilhafterweise aus Stahl oder Neusilber. Für das Kunststoffsockelteil kommen sowohl Thermo- als auch Duroplaste in Frage.

Vorteilhafterweise ist die metallische Trägerhülse der erfindungsgemäßen Lampe ringförmig ausgebildet und auf den Paßdurchmesser der als Lampenfassung ausgebildeten Öffnung des Reflektors abgestimmt sowie mit mindestens einer Andruckfeder ausgestattet, die nach dem Einbau der Lampe in den Reflektor im Bereich der Lampenfassung an der Reflektorwand anliegt. Diese mindestens eine Andruckfeder gewährleistet einen festen Sitz der Lampe in der Lampenfassung des Reflektors und gleicht geringe Toleranzen bei der Fertigung des Lampensockels und der als Lampenfassung ausgebildeten Öffnung des Reflektors aus. Die mindestens eine Andruckfeder ist vorteilhafterweise als gewölbte Blattfeder ausgeführt. Gemäß eines bevorzugten Ausführungsbeispiels der Erfindung ist ein Ende der Blattfeder an die metallische Trägerhülse angeschweißt, während das andere Ende gleitfähig am Lampensockel anliegt, so daß die Blattfeder nach dem Einbau der Lampe federnd an an dem Rand der als Lampenfassung ausgebildeten Öffnung des Reflektors anliegt. Bei einem anderen bevorzugten Ausführungsbeispiel sind die Enden der Blattfeder jeweils in einer spaltartigen Aussparung zwischen der metallischen Trägerhülse und dem Kunststoffsokkelteil angeordnet, so daß die Blattfeder nach dem Einbau der Lampe federnd an dem Rand der als Lampenfassung ausgebildeten Öffnung des Reflektors anliegt. Die Andruckfeder besteht vorteilhafterweise aus einem Federstahl.

Das aus Kunststoff bestehende Sockelteil wird üblicherweise im Spritzgußverfahren hergestellt. Die metallische Trägerhülse wird vorteilhafterweise entweder in das Kunststoffsockelteil eingespritzt oder ist mittels einer Rast- oder Schnappverbindung im Kunststoffsockelteil verankert.

Das Halterteil ist vorteilhafterweise über einen Zwischenring, der mit angeformten, abgewinkelten Schweißlaschen ausgestattet ist, mit der Trägerhülse verbunden. Die Schweißlaschen des Zwischenringes sind dabei vorteilhafterweise mit den an die Trägerhülse angeformten Abdecklaschen bzw. den metallischen Referenznasen verschweißt. Der Zwischenring bietet zwei zusätzliche Freiheitsgrade bei der Justage der Lichtquelle, so daß eine Fünf-Achsen-Justage der Lichtquelle ermöglicht wird. Das Kunststoffsockelteil weist eine ringförmig umlaufende, vorteilhafterweise konisch ausgeführte Nut zur Aufnahme eine Dichtungsringes auf. Der Innendurchmesser des Dichtungsringes ist vorteilhafterweise paßgerecht auf die umlaufende, konisch ausgeführte Nut abgestimmt und variiert linear mit der Höhe des Dichtungsringes. Diese Maßnahmen gewährleisten, daß der Dichtungsring ohne Spiel auf dem Kunststoffsockelteil sitzt und nicht vom Sockel fallen kann. Der Lampensockel der erfindungsgemäßen elektrische Lampe vereinigt die Vorteile eines Metallsockels, nämlich geringe Fertigungstoleranzen und exakte Justagemöglichkeit für die Lichtquelle, mit den Vorteilen eines Kunststoffsockels, nämlich kostengünstige Fertigung und einfache Abdichtung des Sockels.

Nachstehend wird die Erfindung anhand von mehreren Ausführungsbeispielen näher erläutert. Es zeigen:
- Figur 1: eine schematisierte Seitenansicht einer kittlos gesockelten elektrischen Lampe gemäß des ersten Ausführungsbeispiels der Erfindung in teilweise geschnittener Darstellung
- Figur 2: eine Draufsicht auf die Lampe gemäß des ersten Ausführungsbeispiels der Erfindung
- Figur 3: eine schematisierte Seitenansicht einer kittlos gesockelten elektrischen Lampe gemäß des zweiten Ausführungsbeispiels der Erfindung in teilweise geschnittener Darstellung
- Figur 4: eine Draufsicht auf die Lampe gemäß des zweiten Ausführungsbeispiels der Erfindung
- Figur 5: eine schematisierte Seitenansicht einer kittlos gesockelten elektrischen Lampe gemäß des dritten Ausführungsbeispiels der Erfindung in teilweise geschnittener Darstellung
- Figur 6: eine schematisierte Seitenansicht einer kittlos gesockelten elektrischen Lampe gemäß des vierten Ausführungsbeispiels der Erfindung in teilweise geschnittener Darstellung
- Figur 7: eine erste Ausführungsform für eine Andruckfeder der erfindungsgemäßen Lampe
- Figur 8: eine zweite Ausführungsform für eine Andruckfeder der erfindungsgemäßen Lampe
- Figur 9: eine schematisierte Seitenansicht einer kittlos gesockelten elektrischen Lampe gemäß des fünften Ausführungsbeispiels der Erfindung in teilweise geschnittener Darstellung
- Figur 10: eine Draufsicht auf das Kunststoffsockelteil und die darin eingespritzte Trägerhülse gemäß des fünften Ausführungsbeispiels
- Figur 11: eine Seitenansicht der Andruckfeder gemäß des fünften Ausführungsbeispiels der Erfindung

Bei dem ersten Ausführungsbeispiel der erfindungsgemäßen kittlos gesokkelten Lampe (Figuren 1 und 2) handelt es sich um eine Einfaden-Halogenglühlampe, die für den Einsatz in einem Kraftfahrzeugscheinwerfer vorgesehen ist. Diese Lampe besitzt einen gläsernen, im wesentlichen zylindrischen Lampenkolben 10 mit einem dicht gequetschten Lampenkolbenende 10a, das üblicherweise als Quetschfuß 10a bezeichnet wird. Der Dom 10b des Lampenkolbens 10 ist mit einem schwarzen, lichtabsorbierenden Überzug versehen. Als Lichtquelle dient eine parallel zur Lampenkolbenachse ausgerichtete Glühwendel 10c, die elektrisch leitend mit aus dem Quetschfuß 10a herausgeführten Stromzuführungen 11 verbunden ist. Der Lampenkolben 10 ist mit seinem Quetschfuß 10a in einem als Fixring ausgebildeten metallischen Halterteil 12 fixiert. Der Fixring 12 wird von einer ringförmigen, metallischen Trägerhülse 13 getragen. Die Trägerhülse 13 besitzt vier angeformte Schweißfahnen 13a, die mit dem Fixring 12 punkt- bzw. LASER-verschweißt sind. Neben dem metallischen Fixring 12 und der metallischen Trägerhülse 13 weist der Lampensockel auch ein mit den elektrischen Anschlüssen 15 der Lampe versehenes Kunststoffsockelteil 14 auf, in dem die Trägerhülse 13 verankert ist. Die elektrischen Anschlüsse 15 der Lampe sind jeweils mit einer der Stromzuführungen 11 verschweißt. Bei dem Kunststoffsockelteil 14 handelt es sich um ein Spritzgußteil, in das die metallische Trägerhülse 13 eingespritzt ist. Das Kunststoffsockelteil 14 besitzt drei angeformte, äquidistant entlang eines Kreisumfangs angeordnete Referenznasen 14a, die zur Justage der Glühwendel 10c und zur Befestigung der Lampe im Reflektor 17 des Scheinwerfers dienen. Die in die als Lampenfassung ausgebildete Öffnung 17a des Reflektors 17 eingreifenden Referenznasen 14a werden jeweils durch eine an die Trägerhülse 13 angeformte und von dieser abgewinkelte Abdecklasche 13b abgedeckt und so gegen die von der Glühwendel 10c erzeugte Infrarotstrahlung abgeschirmt. Zu diesem Zweck dekken die Abdecklaschen 13b die dem Lampenkolben zugewandte Oberseite der Referenznasen 14a ab. Das Kunststoffsockelteil 14 weist außerdem eine ringförmig umlaufende, konisch ausgeführte Nut 14b auf, in der ein Dichtungsring 16 aus Gummi oder Silikon angeordnet ist. Der Dichtungsring 16 liegt an der Außenseite der Reflektorwand 17 an und dichtet die als Lampenfassung ausgebildete Öffnung 17a des Reflektors ab. Der Innendurchmesser des Dichtungsringes 16 ist paßgerecht auf die konisch ausgeführte Nut 14b abgestimmt und variiert linear mit der Dichtungsringhöhe. Das Kunststoffsockelteil 14 ist mit einer Vergußmasse ausgegossen, die den Lampensockel im Bereich der Stromzuführungen 11 abdichtet. Die drei Referenznasen 14a, der Dichtungsring 16 und eine unterhalb einer Referenznase 14a an die metallische Trägerhülse 13 angeformte Andruckfeder 13c dienen zur lagerichtigen Befestigung der Lampe in der Lampenfassung 17a des Reflektors. Der Lampensockel und die Lampenfassung 17a bilden einen Bajonettverschluß. Zum Einbau der Lampe in den Reflektor wird die Lampe, mit dem Lampenkolben 10 voran, in die als Lampenfassung ausgebildete Öffnung 17a des Reflektors eingeführt, wobei die drei Referenznasen 14a jeweils durch eine paßgerechte Aussparung im Rand der Öffnung 17a hindurchgreifen. Danach wird die Lampe in der Lampenfassung bis an einen Anschlag (nicht abgebildet) gedreht, so daß die Reflektorwand 17 mit Klemmsitz zwischen den Referenznasen 14a und dem Dichtungsring 16 angeordnet ist. Die Andruckfeder 13c liegt federnd an dem Rand der als Lampenfassung ausgebildeten Öffnung 17a des Reflektors an. Um einen fehlerhaften Einbau der Lampe in den Reflektor zu verhindern, besitzt eine der drei Referenznasen 14a eine andere Form als die beiden anderen Referenznasen 14a. Das gleiche gilt natürlich auch für die auf die Referenznasen 14a abgestimmten Aussparungen in der als Lampenfassung ausgebildeten Öffnung 17a. Einzelheiten der Andruckfeder 13c sind in der Figur 7 bzw. 8 dargestellt.

In den Figuren 3 und 4 ist ein zweites Ausführungsbeispiel der Erfindung schematisch dargestellt. Dieses zweite Ausführungsbeispiel unterscheidet sich vom ersten Ausführungsbeispiel im wesentlichen nur durch einen Zwischenring 28, der als zusätzliches Sockelbauteil eingeführt ist und den Fixring mit der Trägerhülse verbindet. Bei dem zweiten Ausführungsbeispiel der erfindungsgemäßen kittlos gesockelten Lampe handelt es sich ebenfalls um eine Einfaden-Halogenglühlampe, die für den Einsatz in einem Kraftfahrzeugscheinwerfer vorgesehen ist. Diese Lampe besitzt einen gläsernen, im wesentlichen zylindrischen Lampenkolben 20 mit einem dicht gequetschten Lampenkolbenende 20a, das üblicherweise als Quetschfuß 20a bezeichnet wird. Der Dom 20b des Lampenkolbens 20 ist mit einem schwarzen, lichtabsorbierenden Überzug versehen. Als Lichtquelle dient eine parallel zur Lampenkolbenachse ausgerichtete Glühwendel 20c, die elektrisch leitend mit aus dem Quetschfuß 20a herausgeführten Stromzuführungen 21 verbunden ist. Der Lampenkolben 20 ist mit seinem Quetschfuß 20a in einem als Fixring ausgebildeten metallischen Halterteil 22 fixiert. Der Fixring 22 wird von einem metallischen Zwischenring 28 getragen, der mit drei angeformten, abgewinkelten Schweißlaschen 28a ausgestattet ist. Die drei Schweißlaschen 28a des Zwischenringes 28 sind jeweils mit einer Abdecklasche 23b einer ringförmigen metallischen Trägerhülse 23 LASER-verschweißt. Neben dem metallischen Fixring 22, dem Zwischenring 28 und der metallischen Trägerhülse 23 weist der Lampensockel auch ein mit den elektrischen Anschlüssen 25 der Lampe versehenes Kunststoffsockelteil 24 auf, in dem die Trägerhülse 23 verankert ist. Die elektrischen Anschlüsse 25 der Lampe sind jeweils mit einer der Stromzuführungen 21 verschweißt. Bei dem Kunststoffsockelteil 24 handelt es sich um ein Spritzgußteil, in das die metallische Trägerhülse 23 eingespritzt ist. Das Kunststoffsockelteil 24 besitzt drei angeformte, äquidistant entlang eines Kreisumfangs angeordnete Referenznasen 24a, die zur Justage der Glühwendel 20c und zur Befestigung der Lampe im Reflektor 27 des Scheinwerfers dienen. Die in die als Lampenfassung ausgebildete Öffnung 27a des Reflektors 27 eingreifenden Referenznasen 24a werden jeweils durch eine der an die Trägerhülse 23 angeformten und von dieser abgewinkelten Abdecklasche 23b abgedeckt und so gegen die von der Glühwendel 20c erzeugte Infrarotstrahlung abgeschirmt. Die Schweißlaschen 28a des Zwischenringes 28 sind mit diesen Abdecklaschen 23b LASER-verschweißt (Figur 4). Der Zwischenring 28 bietet zusätzliche Justagemöglichkeiten in der durch die Referenznasen 24a definierten Referenzebene. Das Kunststoffsockelteil 24 weist außerdem eine ringförmig umlaufende, konisch ausgeführte Nut 24b auf, in der ein Dichtungsring 26 aus Gummi oder Silikon angeordnet ist. Der Dichtungsring 26 liegt an der Außenseite der Reflektorwand 27 an und dichtet die als Lampenfassung ausgebildete Öffnung 27a des Reflektors ab. Der Innendurchmesser des Dichtungsringes 26 ist paßgerecht auf die konisch ausgeführte Nut 24b abgestimmt und variiert linear mit der Dichtungsringhöhe. Das Kunststoffsockelteil 24 ist mit einer Vergußmasse ausgegossen, die den Lampensockel im Bereich der Stromzuführungen 21 abdichtet. Die drei Referenznasen 24a, der Dichtungsring 26 und drei unterhalb der Referenznasen 24a an die metallische Trägerhülse 23 angeformte Andruckfedern 23c dienen zur Befestigung der Lampe in der Lampenfassung 27a des Reflektors. Der Lampensockel und die Lampenfassung 27a bilden einen Bajonettverschluß. Zum Einbau der Lampe in den Reflektor wird die Lampe, mit dem Lampenkolben 20 voran, in die als Lampenfassung ausgebildete Öffnung 27a des Reflektors eingeführt, wobei die drei Referenznasen 24a jeweils durch eine paßgerechte Aussparung im Rand der Öffnung 27a hindurchgreifen. Danach wird die Lampe in der Lampenfassung bis an einen Anschlag gedreht, so daß die Reflektorwand 27 mit Klemmsitz zwischen den Referenznasen 24a und dem Dichtungsring 26 angeordnet ist. Die Andruckfedern 23c liegen federnd an dem Rand der als Lampenfassung ausgebildeten Öffnung 27a des Reflektors an. Um einen fehlerhaften Einbau der Lampe in den Reflektor zu verhindern, besitzt eine der drei Referenznasen 24a eine andere Form als die beiden anderen Referenznasen 24a. Das gleiche gilt natürlich auch für die auf die Referenznasen 24a abgestimmten Aussparungen in der als Lampenfassung ausgebildeten Öffnung 27a. Einzelheiten der Andruckfedern 23c sind in der Figur 7 bzw. 8 dargestellt.

In Figur 5 ist ein drittes Ausführungsbeispiel der erfindungsgemäßen kittlos gesockelten Lampe abgebildet. Diese Lampe ist, wie die Lampe des ersten Ausführungsbeispiels, eine mit einem Metall-/Kunststoffsockel ausgerüstete Einfaden-Halogenglühlampe zur Verwendung im Reflektor eines Kraftfahrzeugscheinwerfers. Diese Lampe besitzt einen gläsernen, im wesentlichen zylindrischen Lampenkolben 30 mit einem dicht gequetschten Lampenkolbenende 30a, das üblicherweise als Quetschfuß 30a bezeichnet wird. Der Dom 30b des Lampenkolbens 30 ist mit einem schwarzen, lichtabsorbierenden Überzug versehen. Als Lichtquelle dient eine parallel zur Lampenkolbenachse ausgerichtete Glühwendel 30c, die elektrisch leitend mit aus dem Quetschfuß 30a herausgeführten Stromzuführungen 31 verbunden ist. Der Lampenkolben 30 ist mit seinem Quetschfuß 30a in einem als Fixring ausgebildeten metallischen Halterteil 32 fixiert. Der Fixring 32 wird von einer ringförmigen, metallischen Trägerhülse 33 getragen. Die Trägerhülse 33 besitzt vier angeformte Schweißfahnen 33a, die mit dem Fixring 32 punkt-bzw. LASER-verschweißt sind. Neben dem metallischen Fixring 32 und der metallischen Trägerhülse 33 weist der Lampensockel auch ein mit den elektrischen Anschlüssen 35 der Lampe versehenes Kunststoffsockelteil 34 auf, in dem die Trägerhülse 33 verankert ist. Die elektrischen Anschlüsse 35 der Lampe sind jeweils mit einer der Stromzuführungen 31 verschweißt. Bei dem Kunststoffsockelteil 34 handelt es sich um ein Spritzgußteil, in das die metallische Trägerhülse 33 eingesetzt ist. Die metallische Trägerhülse 33 ist mit mehreren Krallen 33d versehen, die sich beim Einsetzen der Trägerhülse 33 in das Kunststoffsockelteil 34 verkrallen und so eine unlösbare Verbindung zwischen dem Kunststoffsockelteil 34 und der Trägerhülse 33 herstellen. Die metallische Trägerhülse 33 ist in ein Formteil 39 eingespritzt, das aus einem thermisch höher belastbaren Kunststoff als das Kunststoffsockelteil 34 besteht. Im Unterschied zu den beiden ersten Ausführungsbeispielen greift das Kunststoffsockelteil 34 nicht in die als Lampenfassung ausgebildete Öffnung 37a des Reflektors 37 ein, sondern endet an der Außenseite der Reflektorwand 37. Das Kunststofformteil 39 besitzt drei angeformte, äquidistant entlang eines Kreisumfangs angeordnete Referenznasen 39a, die zur Justage der Glühwendel 30c und zur Befestigung der Lampe im Reflektor des Scheinwerfers dienen. Die in die als Lampenfassung ausgebildete Öffnung 37a des Reflektors 37 eingreifenden Referenznasen 39a werden jeweils durch eine an die Trägerhülse 33 angeformte und von dieser abgewinkelte Abdecklasche 33b abgedeckt und so gegen die von der Glühwendel 30c erzeugte Infrarotstrahlung abgeschirmt. Das Kunststoffsockelteil 34 weist eine ringförmig umlaufende, konisch ausgeführte Nut 34b auf, in der ein Dichtungsring 36 aus Gummi oder Silikon angeordnet ist. Der Dichtungsring 36 liegt an der Außenseite der Reflektorwand 37 an und dichtet die als Lampenfassung ausgebildete Öffnung 37a des Reflektors ab. Der Innendurchmesser des Dichtungsringes 36 ist paßgerecht auf die konisch ausgeführte Nut 34b abgestimmt und variiert linear mit der Dichtungsringhöhe. Das Kunststoffsockelteil 34 ist mit einer Vergußmasse ausgegossen, die den Lampensockel im Bereich der Stromzuführungen 31 abdichtet. Die drei Referenznasen 39a, der Dichtungsring 36 und eine unterhalb einer Referenznase 39a an die metallische Trägerhülse 33 angeformte Andruckfeder 33c dienen zur Befestigung der Lampe in der Lampenfassung 37a des Reflektors. Der Lampensockel und die Lampenfassung 37a bilden einen Bajonettverschluß. Zum Einbau der Lampe in den Reflektor wird die Lampe, mit dem Lampenkolben 30 voran, in die als Lampenfassung ausgebildete Öffnung 37a des Reflektors eingeführt, wobei die drei Referenznasen 39a jeweils durch eine paßgerechte Aussparung im Rand der Öffnung 37a hindurchgreifen. Danach wird die Lampe in der Lampenfassung bis zu einem Anschlag gedreht, so daß die Reflektorwand 37 mit Klemmsitz zwischen den Referenznasen 39a und dem Dichtungsring 36 angeordnet ist. Die Andruckfeder 33c liegt federnd an dem Rand der als Lampenfassung ausgebildeten Öffnung 37a des Reflektors an. Um einen fehlerhaften Einbau der Lampe in den Reflektor zu verhindern, besitzt eine der drei Referenznasen 39a eine andere Form als die beiden anderen Referenznasen 39a. Das gleiche gilt natürlich auch für die auf die Referenznasen 39a abgestimmten Aussparungen in der als Lampenfassung ausgebildeten Öffnung 37a. Einzelheiten der Andruckfeder 33c sind in der Figur 7 bzw. 8 dargestellt.

Figur 6 zeigt ein viertes Ausführungsbeispiel der Erfindung. Auch hier handelt es sich um eine Einfaden-Halogenglühlampe zum Einbau in den Reflektor eines Kraftfahrzeugscheinwerfers. Diese Lampe besitzt einen gläsernen, im wesentlichen zylindrischen Lampenkolben 40 mit einem dicht gequetschten Lampenkolbenende 40a, das üblicherweise als Quetschfuß 40a bezeichnet wird. Der Dom 40b des Lampenkolbens 40 ist mit einem schwarzen, lichtabsorbierenden Überzug versehen. Als Lichtquelle dient eine parallel zur Lampenkolbenachse ausgerichtete Glühwendel 40c, die elektrisch leitend mit aus dem Quetschfuß 40a herausgeführten Stromzuführungen 41 verbunden ist. Der Lampenkolben 40 ist mit seinem Quetschfuß 40a in einem als Fixring ausgebildeten metallischen Halterteil 42 fixiert. Der Fixring 42 wird von einer ringförmigen, metallischen Trägerhülse 43 getragen. Die Trägerhülse 43 besitzt vier angeformte Schweißfahnen 43a, die mit dem Fixring 42 punktverschweißt sind. Neben dem metallischen Fixring 42 und der metallischen Trägerhülse 43 weist der Lampensockel auch ein mit den elektrischen Anschlüssen 45 der Lampe versehenes Kunststoffsockelteil 44 auf, in dem die Trägerhülse 43 verankert ist. Die elektrischen Anschlüsse 45 der Lampe sind jeweils mit einer der Stromzuführungen 41 verschweißt. Bei dem Kunststoffsockelteil 44 handelt es sich um ein Spritzgußteil, in das die metallische Trägerhülse 43 eingesetzt ist. Die Trägerhülse 43 ist mit mehreren angeformten Widerhaken 43d ausgerüstet, die beim Einsetzen in das Kunststoffsockelteil 44 in auf die Widerhaken 43d abgestimmte Ausnehmungen 44a im Inneren des Kunststoffsockelteils 44 unlösbar einhaken. Außerdem besitzt die metallische Trägerhülse 43 drei angeformte, von der Trägerhülse 43 abgewinkelte Referenznasen 43b. Diese Referenznasen 43b sind äquidistant entlang eines Kreisumfangs angeordnet und dienen zur Justage der Glühwendel 40c sowie zur Befestigung der Lampe im Reflektor 47.

Das Kunststoffsockelteil 44 weist eine ringförmig umlaufende, konisch ausgeführte Nut 44b auf, in der ein Dichtungsring 46 aus Gummi oder Silikon angeordnet ist. Der Dichtungsring 46 liegt an der Außenseite der Reflektorwand 47 an und dichtet die als Lampenfassung ausgebildete Öffnung 47a des Reflektors ab. Der Innendurchmesser des Dichtungsringes 46 ist paßgerecht auf die konisch ausgeführte Nut 44b abgestimmt und variiert linear mit der Dichtungsringhöhe. Das Kunststoffsockelteil 44 ist mit einer Vergußmasse ausgegossen, die den Lampensockel im Bereich der Stromzuführungen 41 abdichtet. Die drei Referenznasen 43b, der Dichtungsring 46 und eine unterhalb einer Referenznase 43b an die metallische Trägerhülse 43 angeformte Andruckfeder 43c dienen zur Befestigung der Lampe in der Lampenfassung 47a des Reflektors. Der Lampensockel und die Lampenfassung 47a bilden einen Bajonettverschluß. Zum Einbau der Lampe in den Reflektor wird die Lampe, mit dem Lampenkolben 40 voran, in die als Lampenfassung ausgebildete Öffnung 47a des Reflektors eingeführt, wobei die drei Referenznasen 43b jeweils durch eine paßgerechte Aussparung im Rand der Öffnung 47a hindurchgreifen. Danach wird die Lampe in der Lampenfassung bis zu einem Anschlag gedreht, so daß die Reflektorwand 47 mit Klemmsitz zwischen den Referenznasen 43b und dem Dichtungsring 46 angeordnet ist. Die Andruckfeder 43c liegt federnd an dem Rand der als Lampenfassung ausgebildeten Öffnung 47a des Reflektors an. Um einen fehlerhaften Einbau der Lampe in den Reflektor zu verhindern, besitzt eine der drei Referenznasen 43b eine andere Form als die beiden anderen Referenznasen 43b. Das gleiche gilt natürlich auch für die auf die Referenznasen 43b abgestimmten Aussparungen in der als Lampenfassung ausgebildeten Öffnung 47a. Einzelheiten der Andruckfeder 43c sind in der Figur 7 bzw. 8 dargestellt.

Im Unterschied zu den beiden ersten Ausführungsbeispielen greift auch hier, ähnlich wie beim dritten Ausführungsbeispiel, das mit den elektrischen Anschlüssen 45 der Lampe versehene Kunststoffsockelteil 44 nicht in die als Lampenfassung ausgebildete Öffnung 47a des Reflektors 47 ein. Aber im Gegensatz zum dritten Ausführungsbeispiel wird bei diesem vierten Ausführungsbeispiel im Bereich der Öffnung 47a vollkommen auf Kunststoffteile verzichtet, um die Gefahr zu verringern, daß die Innenseite der Reflektorwand 47 durch Ausdampfen der aus Kunststoff bestehenden Lampenteile getrübt wird. Die aus Kunststoff bestehenden Referenznasen der Ausführungsbeispiele eins bis drei sind bei diesem vierten Ausführungsbeispiel durch die metallischen Referenznasen 43b ersetzt.

Die Figuren 7 und 8 zeigen zwei unterschiedliche Ausführungsformen der an der metallischen Trägerhülse angebrachten Andruckfeder 13c, 23c, 33c, 43c. Die in der Figur 7 abgebildete Ausführung der Andruckfeder kann auf alle vier oben erläuterten Ausführungsbeispiele angewandt werden, während die in Figur 8 dargestellte Ausführungsform der Andruckfedern nur bei den Ausführungsbeispielen eins bis drei eingesetzt werden kann.

Figur 7 zeigt einen Querschnitt durch den Lampensockel, in einer senkrecht zur Lampenachse liegenden und durch die Andruckfeder gehenden Ebene. Die Andruckfeder 70 ist als gewölbte Blattfeder ausgebildet und mit ebenen Enden 70a ausgestattet und äquidistant entlang der Außenwand der ringförmigen, metallischen Trägerhülse 71 angeordnet. Die Andruckfeder 70 ist einseitig, mit dem ebenen Ende 70b, an die Außenwand der Trägerhülse 71 angeschweißt, während das andere Ende 70a der Andruckfeder 70 lose an der Außenwand der Trägerhülse 71 anliegt, sodaß es bei Druckausübung auf den nach außen gewölbten Bereich 70c der Andruckfeder 70 auf der Außenwand der Trägerhülse 71 gleitet. Im Bereich der Andruckfeder 70 weist die ringförmig ausgebildete Trägerhülse 71 jeweils einen ebenen, das heißt, einen nicht-gewölbten, Bereich 71a auf, an dem die Enden 70a, 70b der Andruckfeder 70 anliegen. Die Trägerhülse 71 im Kunststoffsockelteil 72 verankert. Der nach außen gewölbte Bereich 70c der Andruckfeder 70 liegt nach dem Einbau der Lampe in den Reflektor an dem Rand der als Lampenfassung ausgebildeten Öffnung des Reflektors an.

Figur 8 zeigt die zweite Ausführungsform der Andruckfeder in einem durch den Lampensockel, senkrecht zur Lampenachse liegenden und durch die Andruckfeder gehenden Querschnittsebene. Auch hier ist die Andruckfeder 80 als nach außen gewölbte Blattfeder ausgebildet. Die beiden Enden 80a, 80b der Blattfeder 80 sind jeweils in eine spaltartige Ausnehmung 82a, 82b zwischen der metallische Trägerhülse 81 und dem Kunststoffsockelteil 82 eingelegt. Der nach außen gewölbte Bereich 80c der Blattfeder 80 ragt über die Außenwand der ringförmigen Trägerhülse 81 hinaus. Bei Druckausübung auf den gewölbten Bereich der Blattfeder 80 gleiten die Blattfederenden 80a, 80b tiefer in die spaltartigen Ausnehmungen 82a, 82b hinein. Der nach außen gewölbte Bereich 80c der Andruckfeder 80 liegt nach dem Einbau der Lampe in den Reflektor an dem Rand der als Lampenfassung ausgebildeten Öffnung des Reflektors an. Die Andruckfeder besteht bei allen Ausführungsbeispielen aus einem Federstahl.

In den Figuren 9 bis 11 ist ein fünftes Ausführungsbeispiel der Erfindung abgebildet. Bei diesem Ausführungsbeispiel der erfindungsgemäßen kittlos gesockelten Lampe handelt es sich ebenfalls um eine Einfaden-Halogenglühlampe, die für den Einsatz in einem Kraftfahrzeugscheinwerfer vorgesehen ist. Diese Lampe besitzt einen gläsernen, im wesentlichen zylindrischen Lampenkolben 50 mit einem dicht gequetschten Lampenkolbenende 50a, das als Quetschfuß 50a bezeichnet wird. Der Dom 50b des Lampenkolbens 50 ist mit einem schwarzen, lichtabsorbierenden Überzug versehen. Als Lichtquelle dient eine parallel zur Lampenkolbenachse ausgerichtete Glühwendel 50c, die elektrisch leitend mit aus dem Quetschfuß 50a herausgeführten Stromzuführungen 51 verbunden ist. Der Lampenkolben 50 ist mit seinem Quetschfuß 50a in einem als Fixring ausgebildeten metallischen Halterteil 52 fixiert. Der Fixring 52 wird von einem metallischen Zwischenring 58 getragen, der mit drei angeformten, abgewinkelten Schweißlaschen 58a ausgestattet ist. Der Zwischenring 58 ist seinerseits mit einer metallischen Trägerhülse 53 LASER-verschweißt. Neben dem metallischen Fixring 52, dem Zwischenring 58 und der metallischen Trägerhülse 53 weist der Lampensokkel auch ein mit den elektrischen Anschlüssen 55 der Lampe versehenes Kunststoffsockelteil 54 auf, in dem die Trägerhülse 53 verankert ist. Die elektrischen Anschlüsse 55 der Lampe sind jeweils mit einer der Stromzuführungen 51 verschweißt. Bei dem Kunststoffsockelteil 54 handelt es sich um ein Spritzgußteil, in das die metallische Trägerhülse 53 eingespritzt ist.

Die Trägerhülse 53 besitzt drei angeformte, äquidistant entlang eines Kreisumfangs angeordnete Referenznasen 53a, die zur Justage der Glühwendel 50c und zur Befestigung der Lampe im Reflektor (in Fig. 9 nicht gezeigt) des Scheinwerfers dienen. Die Referenznasen 53a sind von der Trägerhülse 53 abgewinkelt und liegen in einer gemeinsamen Ebene. Die Schweißlaschen 58a des Zwischenringes 58 sind mit diesen Referenznasen 53a LASER-verschweißt. Der Zwischenring 58 bietet zusätzliche Justagemöglichkeiten in der durch die Referenznasen 53a definierten Referenzebene.

Das Kunststoffsockelteil 54 weist eine ringförmig umlaufende, konisch ausgeführte Nut 54b auf, in der ein Dichtungsring (in Fig. 9 nicht abgebildet) aus Gummi oder Silikon angeordnet ist. Der Dichtungsring liegt an der Außenseite der Reflektorwand an und dichtet die als Lampenfassung ausgebildete Öffnung des Reflektors ab. Der Innendurchmesser des Dichtungsringes ist auch bei diesem Ausführungsbeispiel paßgerecht auf die konisch ausgeführte Nut 54b abgestimmt und variiert linear mit der Dichtungsringhöhe. Durch einen unterhalb einer der drei Referenznasen 53a angeordneten Durchbruch 53b in der Wand der ringförmigen Trägerhülse 53 ragt eine gewölbte Blattfeder 90 (Fig. 11) hindurch, die zur Befestigung der Lampe im Scheinwerfer dient. Die Enden 90a, 90b der Blattfeder 90 liegen an der Innenwand der Trägerhülse 53 und an jeweils einem einteilig mit dem Kunststoffsockelteil 54 ausgebildeten Anschlag 59a, 59b an, so daß die Blattfeder 90 klemmend zwischen diesen beiden als Halterung ausgeführten Anschlägen 59a, 59b fixiert ist.

Die drei Referenznasen 53a, der in der Nut 54b angeordnete Dichtungsring und die Andruckfeder 90 dienen zur Befestigung der Lampe in der Lampenfassung des Reflektors. Der Lampensockel und die Lampenfassung bilden einen Bajonettverschluß. Zum Einbau der Lampe in den Reflektor wird die Lampe, mit dem Lampenkolben 50 voran, in die als Lampenfassung ausgebildete Öffnung des Reflektors eingeführt, wobei die drei Referenznasen 53a jeweils durch eine paßgerechte Aussparung im Rand der Öffnung hindurchgreifen. Danach wird die Lampe in der Lampenfassung bis an einen Anschlag gedreht, so daß die Reflektorwand mit Klemmsitz zwischen den Referenznasen 53a und dem Dichtungsring angeordnet ist, so wie das beim vierten Ausführungsbeispiel beschrieben und in Figur 6 gezeigt ist. Die Andruckfeder 90 liegt federnd an dem Rand der als Lampenfassung ausgebildeten Öffnung des Reflektors an. Um einen fehlerhaften Einbau der Lampe in den Reflektor zu verhindern, besitzen alle drei Referenznasen 53a eine unterschiedliche Form. Das gleiche gilt natürlich auch für die auf die Referenznasen 53a abgestimmten Aussparungen in der als Lampenfassung ausgebildeten Öffnung. Einzelheiten der Andruckfeder 90 sind in der Figur 11 dargestellt.

Die Andruckfeder 90 gemäß des fünften Ausführungsbeispiels ist als gewölbte Blattfeder ausgebildet. Sie besitzt zwei leicht gekrümmte Enden 90a, 90b, die nach ihrer Montage an der Innenwand der ringförmigen Trägerhülse 53 anliegen. Zur Fixierung der Blattfeder 90 dienen außerdem zwei einteilig mit dem Kunststoffsockelteil 54 ausgeführte Anschläge 59a, 59b, an die die Enden 90a, 90b anstoßen. Die Blattfeder 90 ist dadurch klemmend zwischen diesen Anschlägen 59a, 59b (Fig. 10) gehaltert. Sie besitzt einen knollenartig nach außen gewölbten Abschnitt 90c, der nach der Montage der Blattfeder 90 durch den Durchbruch 53b in der Trägerhülse 53 hindurchgreift und nach dem Einbau der Lampe im Scheinwerfer klemmend an der als Lampenfassung ausgebildeten Reflektoröffnung anliegt. Der Durchbruch 53b ist in der Draufsicht der Figur 10 nur mit gestrichelten Linien dargestellt, da er durch eine der Referenznasen 53a verdeckt wird. Der nach außen gewölbte Abschnitt 90c der Blattfeder 90 ist durch zwei nach innen gewölbte Abschnitte 90d bzw. 90e jeweils mit einem der Blattfederenden 90a bzw. 90b verbunden. Die Bezugsziffer 60 in Figur 10 bezeichnet die Durchführungen für die Stromzuführungen 51 der Lampe im Kunststoffsockelteil 54.

Die Erfindung beschränkt sich nicht auf die oben näher beschriebenen Ausführungsbeispiele. Beispielsweise kann der erfindungsgemäße Lampensokkel auch auf Zweifaden-Halogenglühlampen und auf Hochdruckentladungslampen, die für den Einsatz in Kraftfahrzeugscheinwerfern vorgesehen sind, angewandt werden.

## Patentansprüche

1. Kittlos gesockelte elektrische Lampe, wobei
- die Lampe einen Lampensockel besitzt, der ein metallisches Halterteil (12; 22; 32) aufweist, in dem der Lampenkolben (10; 20; 30) der Lampe fixiert ist,
- der Lampensockel eine mit dem metallischen Halterteil (12; 22; 32) verbundene metallische Trägerhülse (13; 23; 33; 71; 81) und ein mit den elektrischen Anschlüssen (15; 25; 35) der Lampe versehenes Kunststoffsockelteil (14; 24; 34) aufweist, in dem die metallische Trägerhülse (13; 23; 33; 71; 81) verankert ist,
dadurch gekennzeichnet, daß der Lampensockel mehrere in einer Ebene liegende, zum Eingreifen in eine als Lampenfassung ausgebildete Öffnung eines Reflektors geeingnete Referenznasen (14a; 24a; 34a) besitzt, und die metallische Trägerhülse (13; 23; 33) ebensoviele metallische Abdecklaschen (13b; 23b; 33b) besitzt wie der Lampensockel Referenznasen (14a; 24a; 34a) aufweist, wobei die Abdecklaschen (13b; 23b; 33b) die Referenznasen (14a; 24a; 34a) abdecken, so daß die aus Kunststoff bestehenden Referenznasen (14a; 24a; 34a) durch die Abdecklaschen (13b; 23b; 33b) gegen die von der Lampe erzeugte elektromagnetische Strahlung abgeschirmt werden.

2. Kittlos gesockelte elektrische Lampe nach Anspruch 1, dadurch gekennzeichnet, daß die metallischen Abdecklaschen (13b; 23b; 33b) die dem Lampenkolben zugewandte Oberseite der Referenznasen (14a; 24a; 34a) abdecken.

3. Kittlos gesockelte elektrische Lampe nach Anspruch 1, dadurch gekennzeichnet, daß das Halterteil (22) über einen Zwischenring (28), der mit angeformten, abgewinkelten Schweißlaschen (28a) ausgestattet ist, mit der metallischen Trägerhülse (23) verbunden ist, indem die Schweißlaschen (28a) des Zwischenringes (28) mit den Abdecklaschen (23a) der metallischen Trägerhülse (23) verschweißt sind.

4. Kittlos gesockelte elektrische Lampe, wobei
- die Lampe einen Lampensockel besitzt, der ein metallisches Halterteil (42; 52) aufweist, in dem der Lampenkolben (40; 50) der Lampe fixiert ist,
- der Lampensockel eine mit dem metallischen Halterteil (42; 52) verbundene metallische Trägerhülse (43, 53) und ein mit den elektrischen Anschlüssen (45; 55) der Lampe versehenes Kunststoffsockelteil (44; 54) aufweist, in dem die metallische Trägerhülse (43; 53) verankert ist,
dadurch gekennzeichnet, daß der Lampensockel mehrere in einer Ebene liegende, zum Eingreifen in eine als Lampenfassung ausgebildete Öffnung eines Reflektors geeingnete Referenznasen (43b;53a) besitzt, und die Referenznasen (43b; 53a) aus einem Metall bestehen und einteilig mit der metallischen Trägerhülse (43; 53) ausgebildet sind.

5. Kittlos gesockelte elektrische Lampe nach Anspruch 1 oder 4, dadurch gekennzeichnet, daß
- die metallische Trägerhülse (13; 23; 33; 43; 71; 81; 53) ringförmig ausgebildet ist,
- die metallische Trägerhülse (13; 23; 33; 43; 71; 81; 53) mit mindestens einer Andruckfeder (13c; 23c; 33c; 43c; 70; 80; 90) ausgestattet ist.

6. Kittlos gesockelte elektrische Lampe nach Anspruch 5, dadurch gekennzeichnet, daß die mindestens eine Andruckfeder (13c; 23c; 33c; 43c; 70; 80; 90) als gewölbte Blattfeder ausgebildet ist.

7. Kittlos gesockelte elektrische Lampe nach Anspruch 5, dadurch gekennzeichnet, daß die mindestens eine Andruckfeder (13c; 23c; 33c; 43c; 70; 80) als gewölbte Blattfeder ausgebildet ist, wobei ein Ende (70b) der Andruckfeder (70) mit der metallischen Trägerhülse (71) verschweißt ist, das andere Ende (70a) gleitfähig an der Trägerhülse (71) anliegt und die Blattfeder (70) nach dem Einbau der Lampe federnd an dem Rand der als Lampenfassung ausgebildeten Öffnung (17a; 27a; 37a; 47a) des Reflektors anliegt.

8. Kittlos gesockelte elektrische Lampe nach Anspruch 5, dadurch gekennzeichnet, daß die mindestens eine Andruckfeder (13c; 23c; 33c; 43c; 70; 80) als gewölbte Blattfeder ausgebildet ist, wobei die Enden der Blattfeder (80) jeweils in einer Aussparung (82a, 82b) zwischen der metallischen Trägerhülse (81) und dem Kunststoffsockelteil (82) angeordnet sind, so daß die Blattfeder (80) nach dem Einbau der Lampe federnd an dem Rand der als Lampenfassung ausgebildeten Öffnung (17a; 27a; 37a; 47a) des Reflektors anliegt.

9. Kittlos gesockelte elektrische Lampe nach den Ansprüchen 4 und 6, dadurch gekennzeichnet, daß das Kunststoffsockelteil (54) Halterungen (59a, 59b) besitzt, zwischen denen die Enden (90a, 90b) der mindestens einen Blattfeder (90) klemmend gehaltert sind, und die Trägerhülse (53) einen Durchbruch (53b) aufweist, durch den die mindestens eine Blattfeder (90) hindurchgreift.

10. Kittlos gesockelte elektrische Lampe nach Anspruch 9, dadurch gekennzeichnet, daß
- die Enden (90a, 90b) der mindestens einen Blattfeder (90) an der Innenwand der Trägerhülse (53) anliegen,
- die mindestens eine Blattfeder (90) einen nach außen gewölbten Abschnitt (90c) besitzt, der durch den Durchbruch (53b) hindurchgreift,
- die mindestens eine Blattfeder (90) zwei nach innen gewölbte Abschnitte (90d, 90e) aufweist, die den nach außen gewölbten Abschnitt (90c) jeweils mit einem der Blattfederenden (90a, 90b) verbinden.

11. Kittlos gesockelte elektrische Lampe nach Anspruch 5, dadurch gekennzeichnet, daß die mindestens eine Andruckfeder (13c; 23c; 33c; 43c; 70; 80; 90) aus einem Federstahl besteht.

12. Kittlos gesockelte elektrische Lampe nach Anspruch 1 oder 4, dadurch gekennzeichnet, daß die Trägerhülse (13; 23; 33; 43; 71; 81; 53) aus Stahl oder Neusilber besteht.

13. Kittlos gesockelte elektrische Lampe nach Anspruch 4, dadurch gekennzeichnet, daß das Halterteil (52) über einen Zwischenring (58), der mit angeformten, abgewinkelten Schweißlaschen (58a) ausgestattet ist, mit der metallischen Trägerhülse (53) verbunden ist, indem die Schweißlaschen (58a) des Zwischenringes (58) mit den Referenznasen (53a) der metallischen Trägerhülse (53) verschweißt sind.

14. Kittlos gesockelte elektrische Lampe nach Anspruch 1 oder 4, dadurch gekennzeichnet, daß das Kunststoffsockelteil (14; 24; 34; 44; 54) eine ringförmig umlaufende, konisch ausgeführte Nut (14b; 24b; 34b; 44b; 54b) zur Aufnahme eines Dichtungsringes (16; 26; 36; 46) besitzt.

15. Kittlos gesockelte elektrische Lampe nach Anspruch 14, dadurch gekennzeichnet, daß der Innendurchmesser des Dichtungsringes (16; 26; 36; 46) paßgerecht auf die konisch ausgeführte Nut (14b; 24b; 34b; 44b; 54b) abgestimmt ist und linear mit der Dichtungsringhöhe variiert.

16. Kittlos gesockelte elektrische Lampe und Reflektor, wobei
- der Reflektor mit einer in der Reflektorwand (17; 27; 37) angebrachten, als Lampenfassung ausgebildeten Öffnung (17a; 27a; 37a) ausgestattet ist,
- die Lampe einen Lampensockel besitzt, der ein metallisches Halterteil (12; 22; 32) aufweist, in dem der Lampenkolben (10; 20; 30) der Lampe fixiert ist,
- der Lampensockel eine mit dem metallischen Halterteil (12; 22; 32) verbundene metallische Trägerhülse (13; 23; 33; 71; 81) und ein mit den elektrischen Anschlüssen (15; 25; 35) der Lampe versehenes Kunststoffsockelteil (14; 24; 34) aufweist, in dem die metallische Trägerhülse (13; 23; 33; 71; 81) verankert ist,
dadurch gekennzeichnet, daß
der Lampensockel mehrere in einer Ebene liegende Referenznasen (14a; 24a; 34a) besitzt, die zur Halterung und zum lagerichtigen Einbau der Lampe in den Reflektor dienen, und
die aus Kunststoff bestehenden Referenznasen (14a; 24a; 34a) in die als Lampenfassung ausgebildete Öffnung (17a; 27a; 37a) des Reflektors eingreifen und die metallische Trägerhülse (13; 23; 33) ebensoviele metallische Abdecklaschen (13b; 23b; 33b) besitzt wie der Lampensockel Referenznasen (14a; 24a; 34a) aufweist, wobei die Abdecklaschen (13b; 23b; 33b) die Referenznasen (14a; 24a; 34a) abdecken, so daß die aus Kunststoff bestehenden Referenznasen (14a; 24a; 34a) durch die Abdecklaschen (13b; 23b; 33b) gegen die von der Lampe erzeugte elektromagnetische Strahlung abgeschirmt werden.

17. Kittlos gesockelte elektrische Lampe und Reflektor, wobei
- der Reflektor mit einer in der Reflektorwand (47) angebrachten, als Lampenfassung ausgebildeten Öffnung (47a) ausgestattet ist,
- die Lampe einen Lampensockel besitzt, der ein metallisches Halterteil (42; 52) aufweist, in dem der Lampenkolben (40; 50) der Lampe fixiert ist,
- der Lampensockel eine mit dem metallischen Halterteil (42; 52) verbundene metallische Trägerhülse (43; 53) und ein mit den elektrischen Anschlüssen (45; 55) der Lampe versehenes Kunststoffsockelteil (44; 54) aufweist, in dem die metallische Trägerhülse (43; 53) verankert ist,
dadurch gekennzeichnet, daß
der Lampensockel mehrere in einer Ebene liegende Referenznasen (43b; 53a) besitzt, die zur Halterung und zum lagerichtigen Einbau der Lampe in den Reflektor dienen, und
die Referenznasen (43b; 53a) aus einem Metall bestehen und einteilig mit der metallischen Trägerhülse (43; 53) ausgebildet sind, wobei die Referenznasen (43b; 53a) in die als Lampenfassung ausgebildete Öffnung (47a) des Reflektors eingreifen.

18. Kittlos gesockelte elektrische Lampe und Reflektor nach Anspruch 16 oder 17, dadurch gekennzeichnet, daß
- die metallische Trägerhülse (13; 23; 33; 43; 71; 81; 53) ringförmig ausgebildet ist,
- der Durchmesser der metallischen Trägerhülse (13; 23; 33; 43; 71; 81; 53) auf den Paßdurchmesser der als Lampenfassung ausgebildeten Öffnung (17a; 27a; 37a; 47a) des Reflektors abgestimmt ist,
- die metallische Trägerhülse (13; 23; 33; 43; 71; 81; 53) mit mindestens einer Andruckfeder (13c; 23c; 33c; 43c; 70; 80; 90) ausgestattet ist, die nach dem Einsetzen der Lampe im Reflektor im Bereich der als Lampenfassung ausgebildeten Öffnung (17a; 27a; 37a; 47a) an der Reflektorwand (17; 27; 37; 47) anliegt.

## Claims

1. Electric lamp capped without cement,
- the lamp having a lamp cap which has a metal holder part (12; 22; 32) in which the bulb (10; 20; 30) of the lamp is fixed,
- the lamp cap having a metal support sleeve (13; 23; 33; 71; 81), connected to the metal holder part (12; 22; 32), and a plastic cap part (14; 24; 34) which is provided with the electrical connections (15; 25; 35) of the lamp and in which the metal support sleeve (13; 23; 33; 71; 81) is anchored,
characterized in that the lamp cap has a plurality of reference lugs (14a; 24a; 34a), lying in a plane, which are suitable for engaging in an opening of a reflector, which opening is designed as a lamp socket, and the metal support sleeve (13; 23; 33) has the same number of metal cover clips (13b; 23b; 33b) as the lamp cap has reference lugs (14a; 24a; 34a), the cover clips (13b; 23b; 33b) covering the reference lugs (14a; 24a; 34a) so that the plastic reference lugs (14a; 24a; 34a) are screened by the cover clips (13b; 23b; 33b) against the electromagnetic radiation generated by the lamp.

2. Electric lamp capped without cement according to Claim 1, characterized in that the metal cover clips (13b; 23b; 33b) cover the upper sides of the reference lugs (14a; 24a; 34a) facing the lamp bulb.

3. Electric lamp capped without cement according to Claim 1, characterized in that the holder part (22) is connected to the metal support sleeve (23) via an intermediate ring (28) which is provided with integrally formed, angled-off welding clips (28a), by welding the welding clips (28a) of the intermediate ring (28) to the cover clips (23a) of the metal support sleeve (23).

4. Electric lamp capped without cement,
- the lamp having a lamp cap which has a metal holder part (42; 52) in which the bulb (40; 50) of the lamp is fixed,
- the lamp cap having a metal support sleeve (43; 53), connected to the metal holder part (42; 52), and a plastic cap part (44; 54) which is provided with the electrical connections (45; 55) of the lamp and in which the metal support sleeve (43; 53) is anchored,
characterized in that the lamp cap has a plurality of reference lugs (43b; 53a), lying in a plane, which are suitable for engaging in an opening of a reflector, which opening is designed as a lamp socket, and the reference lugs (43b; 53a) are made of a metal and are formed integrally with the metal support sleeve (43; 53).

5. Electric lamp capped without cement according to Claim 1 or 4, characterized in that
- the metal support sleeve (13; 23; 33; 43; 71; 81; 53) is designed annularly,
- the metal support sleeve (13; 23; 33; 43; 71; 81; 53) is provided with at least one pressure spring (13c; 23c; 33c; 43c; 70; 80; 90).

6. Electric lamp capped without cement according to Claim 5, characterized in that the at least one pressure spring (13c; 23c; 33c; 43c; 70; 80; 90) is designed as a bent leaf spring.

7. Electric lamp capped without cement according to Claim 5, characterized in that the at least one pressure spring (13c; 23c; 33c; 43c; 70; 80) is designed as a bent leaf spring, one end (70b) of the pressure spring (70) being welded to the metal support sleeve (71), the other end (70a) bearing on the support sleeve (71) such that it can slide, and the leaf spring (70) bearing resiliently on the edge of the reflector opening (17a; 27a; 37a; 47a) designed as a lamp socket, after the lamp is fitted.

8. Electric lamp capped without cement according to Claim 5, characterized in that the at least one pressure spring (13c; 23c; 33c; 43c; 70; 80) is designed as a bent leaf spring, the ends of the leaf spring (80) each being arranged in a recess (82a, 82b) between the metal support sleeve (81) and the plastic cap part (82), so that the leaf spring (80) bears resiliently on the edge of the reflector opening (17a; 27a; 37a; 47a) designed as a lamp socket, after the lamp is fitted.

9. Electric lamp capped without cement according to Claims 4 and 6, characterized in that the plastic cap part (54) has holders (59a; 59b) between which the ends (90a; 90b) of the at least one leaf spring (90) are clamped, and the support sleeve (53) has a passage (53b) in which the at least one leaf spring (90) engages.

10. Electric lamp capped without cement according to Claim 9, characterized in that
- the ends (90a; 90b) of the at least one leaf spring (90) bear on the inner wall of the support sleeve (53),
- the at least one leaf spring (90) has an outwardly bent region (90c) which engages in the passage (53b),
- the at least one leaf spring (90) has two inwardly bent regions (90d, 90e) which connect the outwardly bent region (90c) to one of the leaf spring ends (90a, 90b) each.

11. Electric lamp capped without cement according to Claim 5, characterized in that the at least one pressure spring (13c; 23c; 33c; 43c; 70; 80; 90) is made of a spring steel.

12. Electric lamp capped without cement according to Claim 1 or 4, characterized in that the support sleeve (13; 23; 33; 43; 71; 81; 53) is made of steel or German silver.

13. Electric lamp capped without cement according to Claim 4, characterized in that the holder part (52) is connected to the metal support sleeve (53) via an intermediate ring (58) which is provided with integrally formed, angled-off welding clips (58a), by welding the welding clips (58a) of the intermediate ring (58) to the reference lugs (53a) of the metal support sleeve (53).

14. Electric lamp capped without cement according to Claim 1 or 4, characterized in that the plastic cap part (14; 24; 34; 44; 54) has an annularly extending, conically designed groove (14b; 24b; 34b; 44b; 54b) for receiving a gasket (16; 26; 36; 46).

15. Electric lamp capped without cement according to Claim 14, characterized in that the internal diameter of the gasket (16; 26; 36; 46) is accurately matched to the conically designed groove (14b; 24b; 34b; 44b; 54b) and varies linearly with the height of the gasket.

16. Electric lamp capped without cement and reflector,
- the reflector being provided with an opening (17a; 27a; 37a) designed as a lamp socket and made in the reflector wall (17; 27; 37),
- the lamp having a lamp cap which has a metal holder part (12; 22; 32) in which the bulb (10; 20; 30) of the lamp is fixed,
- the lamp cap having a metal support sleeve (13; 23; 33; 71; 81), connected to the metal holder part (12; 22; 32), and a plastic cap part (14; 24; 34) which is provided with the electrical connections (15; 25; 35) of the lamp and in which the metal support sleeve (13; 23; 33; 71; 81) is anchored,
characterized in that the lamp cap has a plurality of reference lugs (14a; 24a; 34a), lying in a plane, which are used for holding and for correct installation of the lamp in the reflector, and the plastic reference lugs (14a; 24a; 34a) engage in the reflector opening (17a; 27a; 37a) designed as a lamp socket, and the metal support sleeve (13; 23; 33) has the same number of metal cover clips (13b; 23b; 33b) as the lamp cap has reference lugs (14a; 24a; 34a), the cover clips (13b; 23b; 33b) covering the reference lugs (14a; 24a; 34a) so that the plastic reference lugs (14a; 24a; 34a) are screened by the cover clips (13b; 23b; 33b) against the electromagnetic radiation generated by the lamp.

17. Electric lamp capped without cement and reflector,
- the reflector being provided with an opening (47a) designed as a lamp socket and made in the reflector wall (47),
- the lamp having a lamp cap which has a metal holder part (42; 52) in which the bulb (40; 50) of the lamp is fixed,
- the lamp cap having a metal support sleeve (43; 53), connected to the metal holder part (42; 52), and a plastic cap part (44; 54) which is provided with the electrical connections (45; 55) of the lamp and in which the metal support sleeve (43; 53) is anchored,
characterized in that the lamp cap has a plurality of reference lugs (43b; 53a), lying in a plane, which are used for holding and for correct installation of the lamp in the reflector, and the reference lugs (43b; 53a) are made of a metal and are formed integrally with the metal support sleeve (43; 53), the reference lugs (43b; 53a) engaging into the reflector opening (47a) designed as a lamp socket.

18. Electric lamp capped without cement and reflector according to Claim 16 or 17, characterized in that
- the metal support sleeve (13; 23; 33; 43; 71; 81; 53) are designed annularly,
- the diameter of the metal support sleeve (13; 23; 33; 43; 71; 81; 53) is matched to the engagement diameter of the reflector opening (17a; 27a; 37a; 47a) designed as a lamp socket,
- the metal support sleeve (13; 23; 33; 43; 71; 81; 53) is provided with at least one pressure spring (13c; 23c; 33c; 43c; 70; 80; 90) which bears on the reflector wall (17; 27; 37; 47) after the lamp has been fitted in the reflector at the opening (17a; 27a; 37a; 47a) designed as a lamp socket.

## Revendications

1. Lampe électrique à embase sans mastic
- la lampe ayant une embase de lampe, qui comporte une pièce (12;22;32) de fixation métallique, dans laquelle l'ampoule (10;20;30) de la lampe est immobilisée,
- l'embase de la lampe comportant une douille (13;23;33;71;81) de support métallique reliée à la pièce (12;22;32) de fixation métallique et une pièce (14;24;34) d'embase en matière plastique qui est munie des bornes (15;25;35) électriques de la lampe et dans laquelle la douille (13;23;33;71;81) de support métallique est ancrée,
caractérisée en ce que l'embase de la lampe a plusieurs becs (14a;24a;34a) de référence se trouvant dans un plan et adaptés pour rentrer dans une ouverture d'un réflecteur réalisée en douille de lampe et en ce que la douille (13;23;33) de support métallique a autant de pattes (13b;23b;33b) de recouvrement métalliques que l'embase de lampe comporte de becs (14a;24a;34a) de référence, les pattes (13b;23b;33b) de recouvrement recouvrant les becs (14a;24a;34a) de référence, si bien que les becs (14a;24a;34a) de référence en matière plastique sont protégés par les pattes (13b;23b;33b) de recouvrement du rayonnement électromagnétique produit par la lampe.

2. Lampe électrique à embase sans mastic suivant la revendication 1, caractérisée en ce que les pattes (13b;23b;33b) de recouvrement métalliques recouvrent la face supérieure des becs (14a;24a;34a) de référence tournée vers l'ampoule de la lampe.

3. Lampe électrique à embase sans mastic suivant la revendication 1,
caractérisée en ce que la pièce (22) de fixation est, par l'intermédiaire d'une bague (28) intermédiaire, qui est munie de pattes (28a) soudées qui en sont issues et qui sont coudées, reliée à la douille (23) de support métallique du fait que les pattes (28a) soudées de la bague (28) intermédiaire sont soudées aux pattes (23a) de recouvrement de la douille (23) de support métallique.

4. Lampe électrique à embase sans mastic,
- la lampe ayant une embase de lampe, qui comporte une pièce (42;52) de fixation métallique, dans laquelle l'ampoule (40;50) de la lampe est immobilisée,
- l'embase de la lampe comportant une douille (43,53) de support métallique reliée à la pièce (42;52) de fixation métallique et une pièce (44;54) d'embase en matière plastique qui est munie des bornes (45;55) électriques de la lampe et dans laquelle la douille (43;53) de support métallique est ancrée,
caractérisée en ce que l'embase de la lampe a plusieurs becs (43b;53a) de référence se trouvant dans un plan et adaptés pour rentrer dans une ouverture d'un réflecteur réalisé en douille de lampe et en ce que les becs (43b;53a) de référence sont en un métal et sont réalisés d'une seule pièce avec la douille (43;53) de support métallique.

5. Lampe électrique à embase sans mastic suivant la revendication 1 ou 4, caractérisée en ce que
- la douille (13;23;33;43;71;81;53) de support métallique est conformée de manière annulaire,
- la douille (13;23;33;43;71;81;53) métallique est munie d'au moins un ressort (13c;23c;33c;43c;70;80;90) d'application d'une pression.

6. Lampe électrique à embase sans mastic suivant la revendication 5, caractérisée en ce que ledit au moins un ressort (13c;23c;33c;43c;70;80;90) est réalisé en ressort à lame cintré.

7. Lampe électrique à embase sans mastic suivant la revendication 5, caractérisée en ce que ledit au moins un ressort (13c;23c;33c;43c;70;80) d'application d'une pression est réalisé en ressort à lame cintré, une extrémité (70b) du ressort (70) d'application d'une pression étant soudée à la douille (71) de support métallique, l'autre extrémité (70a) s'appliquant avec possibilité de glissement à la douille (71) de support et le ressort (70) à lame s'appliquant, après le montage de la lampe, de manière élastique au bord de l'ouverture (17a;27a;37a;47a) du réflecteur réalisée en douille de lampe.

8. Lampe électrique à embase sans mastic suivant la revendication 5, caractérisée en ce que ledit au moins un ressort (13c;23c;33c;43c;70;80) d'application d'une pression est réalisé en ressort à lame cintré, les extrémités du ressort (80) à lame étant montées chacune dans un évidement (82a,82b) entre la douille (81) de support métallique et la pièce (82) d'embase en matière plastique, si bien que le ressort (80) à lame s'applique, après le montage de la lampe, de manière élastique au bord de l'ouverture (17a;27a;37;47a) du réflecteur réalisée en douille de lampe.

9. Lampe électrique à embase sans mastic suivant les revendications 4 et 6, caractérisée en ce que la pièce (54) d'embase en matière plastique a des fixations (59a,59b) entre lesquelles les extrémités (90a,90b) dudit au moins un ressort (90) à lame sont fixées en étant coincées et en ce que la douille (53) de support comporte une découpe (53b) dans laquelle passe ledit au moins un ressort (90) à lame.

10. Lampe électrique à embase sans mastic suivant la revendication 9, caractérisée en ce que
- les extrémités (90a,90b) dudit au moins un ressort (90) à lame s'appliquent à la paroi intérieure de la douille (53) de support,
- ledit au moins un ressort (90) à lame a un tronçon (90c) cintré vers l'extérieur, qui passe dans la découpe (53b),
- ledit au moins un ressort (90) à lame comporte deux tronçons (90d,90e) cintrés vers l'intérieur, qui relient le tronçon (90c) cintré vers l'extérieur, chacun à l'une des extrémités (90a,90b) du ressort à lame.

11. Lampe électrique à embase sans mastic suivant la revendication 5, caractérisée en ce que ledit au moins un ressort (13c;23c;33c;43c;70;80;90) d'application d'une pression est en acier à ressort.

12. Lampe électrique à embase sans mastic suivant la revendication 1 ou 4, caractérisée en ce que la douille (13;23;33;43;71;81;53) de support est en acier ou en maillechort.

13. Lampe électrique à embase sans mastic suivant la revendication 4, caractérisée en ce la pièce (52) de fixation est reliée, par l'intermédiaire d'une bague (58) intermédiaire qui est munie de pattes (58a) soudées, qui en sont issues et qui sont coudées, à la douille (53) de support métallique du fait que les pattes (58a) soudées de la bague (58) intermédiaire sont soudées au bec (53a) de référence de la douille (53) de support métallique.

14. Lampe électrique à embase sans mastic suivant la revendication 1 ou 4, caractérisée en ce que la pièce (14;24,34,44,54) d'embase en matière plastique a une rainure (14b;24b;34b;44b;54b) circulaire annulaire, réalisée de manière conique et servant à recevoir un joint (16;26;36;46) d'étanchéité.

15. Lampe électrique à embase sans mastic suivant la revendication 14, caractérisée en ce que le diamètre intérieur du joint (16;26;36;46) d'étanchéité est adapté en ajustement serré à la rainure (14b;24b;34b;44b;54b) réalisée de manière conique et varie linéairement en fonction de la hauteur du joint d'étanchéité.

16. Lampe électrique à embase sans mastic et réflecteur,
- le réflecteur étant muni d'une ouverture (17a;27a;37a;) ménagée dans la paroi (17;27;37) du réflecteur et réalisé en douille de lampe,
- la lampe ayant une embase de lampe qui comporte une pièce (12;22;32) de fixation métallique dans laquelle l'ampoule (10;20;30) de la lampe est immobilisée,
- l'embase de la lampe comportant une douille (13;23;33;71;81) de support métallique reliée à la pièce (12;22;32) de fixation métallique et une pièce (14;24;34) d'embase en matière plastique qui est munie des bornes (15;25;35) électriques de la lampe et dans laquelle la douille (13,23,33;71;81) de support métallique est ancrée,
caractérisée en ce que l'embase de la lampe à plusieurs becs (14a;24a;34a) de référence qui se trouvent dans un plan et qui servent à la fixation et au montage en bonne position de la lampe dans le réflecteur et en ce que les becs (14a;24a;34a) de référence en matière plastique rentrent dans l'ouverture (17a;27a;37a) du réflecteur réalisée en douille de lampe et en ce que la douille (13;23;33) de support métallique a autant de pattes (13b;23b;33b) de recouvrement métalliques que l'embase de la lampe comporte de becs (14a;24a;34a) de référence, les pattes (13b;23b;33b) de recouvrement recouvrant les becs (14a;24a;34a) de référence, si bien que les becs (14a;24a;34a) de référence en matière plastique sont protégés par les pattes (13b;23b;33b) de recouvrement du rayonnement électromagnétique produit par la lampe.

17. Lampe électrique à embase sans mastic et réflecteur,
- le réflecteur étant muni d'une ouverture (47a) ménagée dans la paroi (47) du réflecteur et réalisé en douille de lampe,
- la lampe ayant une embase de lampe qui comporte une pièce (42;52) de fixation métallique dans laquelle l'ampoule (40;50) de la lampe est immobilisée,
- l'embase de la lampe comportant une douille (43;53) de support métallique reliée à la pièce (42;52) de fixation métallique et une pièce (44;54) d'embase en matière plastique qui est munie des bornes (45;55) électriques de la lampe et dans laquelle la douille (43;53) de support métallique est ancrée,
caractérisée en ce que l'embase de la lampe à plusieurs becs (43b;53a) de référence qui se trouvent dans un plan et qui servent à la fixation et au montage en bonne position de la lampe dans le réflecteur et en ce que les becs (43b;53a) de référence sont en un métal et sont réalisés d'une seule pièce avec la douille (43;53) de support métallique, les becs (43b;53a) de référence rentrant dans l'ouverture (47a) du réflecteur réalisée en douille de lampe.

18. Lampe électrique à embase sans mastic et réflecteur suivant la revendication 16 ou 17, caractérisé en ce que
- la douille (13;23;33;43;71;81;53) de support métallique est réalisée de manière annulaire,
- le diamètre de la douille (13;23;33;43;71;81;53) de support métallique est adapté au diamètre ajusté de l'ouverture (17a;27a;37a;47a) du réflecteur réalisée en douille de lampe,
- la douille (13;23;33;43;71;81;53) de support métallique est munie d'au moins un ressort (13c;23c;33c;43c;70;80;90) d'application d'une pression qui, après l'introduction de la lampe dans le réflecteur dans la région de l'ouverture (17a;27a;37a;47a) réalisée en douille de lampe, s'applique à la paroi (17;27;37;47) du réflecteur.
